# EUROPÄISCHE PATENTSCHRIFT

(11) **EP 3 633 211 B1**
(45) Veröffentlichungstag und Bekanntmachung des Hinweises auf die Patenterteilung: **28.04.2021**
(21) Anmeldenummer: 19192205.3
(22) Anmeldetag: 19.08.2019
(51) Int. Cl.: F15B 13/08

(54) **STEUERBLOCK MIT SCHUTZEINRICHTUNG**
CONTROL BLOCK WITH PROTECTION DEVICE
BLOC DE COMMANDE POURVU DE DISPOSITIF DE PROTECTION

(30) Priorität: 15.09.2018 DE 102018007309; 07.02.2019 DE 102019103011
(43) Veröffentlichungstag der Anmeldung: 08.04.2020
(73) Patentinhaber: Thomas Magnete GmbH, 57562 Herdorf (DE)
(72) Erfinder: Dietz, Janik, 56472 Hof (DE); Jung, David, 57290 Neunkirchen (DE); Kretzer, Thomas, 35713 Eschenburg (DE)

(56) Entgegenhaltungen:
- EP-A2- 2 110 589
- DE-A1- 3 038 802
- DE-A1-102004 025 062
- DE-A1-102006 020 277
- US-A- 3 391 703

## Beschreibung

Die Erfindung beruht auf einem Steuerblock, der mindestens eine Aufnahme für mindestens ein Ventil, einen Einlass, und einen Auslass aufweist, wobei das mindestens eine Ventil zwei Anschlüsse aufweist, die mit unterschiedlichen Druckräumen fluidisch verbundenen sind und in Abhängigkeit von der Betätigung des mindestens einen Ventils verschiedene Druckräume fluidisch verbindet.

Ein derartiger Steuerblock ist z.B. aus US3391703A bekannt.

Es ist Aufgabe der vorliegenden Erfindung, den Steuerblock so auszuführen, dass bei einem mit einer Volumenvergrößerung verbundenen Einfrieren des Arbeitsfluids Beschädigungen des Steuerblocks vermieden werden, auch dann, wenn eine Mehrzahl von Einfrier- und Auftauzyklen durchlaufen werden.

Bei dem Betrieb der Vorrichtung soll mindestens einer der Drückräume auf seinen Druck und/oder seine Dichtigkeit überwachbar, was jedoch nicht Gegenstand der vorliegenden Erfindung ist.

Die Lösung der auf die Vorrichtung gerichteten Aufgabe erfolgt durch die Merkmale des ersten Anspruchs.

Die Erfindung schließt die technische Lehre ein, dass die mindestens zwei Druckräume jeweils innen einseitig mit einer Membran ausgekleidet sind, die jeweils von einer Abstützung mindestens teilweise abgestützt ist, wobei die Abstützung in dem Steuerblock gelagert ist, und wobei die Abstützung mittels ihrer Form und/oder mittels ihrer begrenzten Elastizität die Formänderungen der Membran bei betrieblich auftretenden Drücken in den Druckräumen auf elastische Formänderungen beschränkt.

Die abhängigen Ansprüche beinhalten vorteilhafte Weiterbildungen der Erfindung. Vorteilhafterweise weist in einer ersten Ausführung die Abstützung einen Schaumkörper auf, der eine Mehrzahl von Hohlräumen enthält, die elastisch komprimierbar sind.

In einer zweiten vorteilhaften Ausführung weist die Abstützung einen Körper mit mindestens einer inneren Vertiefung auf, die von der Membran und/oder dem Schaumkörper druckabhängig elastisch ausfüllbar ist.

Dabei ist die mindesten eine Vertiefung der Abstützung vorteilhafterweise mit der Umgebung außerhalb des Steuerblocks fluidisch verbunden, wobei die Membran den Druckraum gegen die Umgebung abdichtet.

In einer ersten Variante weist der Steuerblock nur ein Ventil auf, wobei der erste Anschluss des Ventils über den ersten Druckraum mit dem Einlass fluidisch verbunden ist, und wobei der zweite Anschluss des Ventils über den zweiten Druckraum mit dem Auslass fluidisch verbunden ist.

In einer zweiten Variante weist der Steuerblock zwei Ventile auf, wobei der erste Anschluss des ersten Ventils über den ersten Druckraum mit dem Einlass fluidisch verbunden ist, und wobei der zweite Anschluss des ersten Ventils über den zweiten Druckraum mit dem ersten Anschluss des zweiten Ventils fluidisch verbunden ist, und wobei der zweite Anschluss des zweiten Ventils über den dritten Druckraum mit dem Auslass fluidisch verbunden ist.

Diese Reihenschaltung von zwei Ventilen ergibt eine höhere Sicherheit der Abdichtung des Auslasses gegen den Einlass und ermöglicht eine bessere Überwachung der Funktion des Steuerblocks.

Vorzugsweise weist der Steuerblock einen Deckel auf, der an einem Gehäuse angeflanscht ist, wobei der Deckel die Abstützung enthält, und wobei die Membran den Fügespalt zwischen dem Gehäuse und dem Deckel abdichtet.

Weiter vorzugsweise bestehen das Gehäuse und der Deckel mindestens teilweise aus einem Kunststoff und sind durch Spritzgießen geformt.

Vorteilhafterweise weist der mit zwei Ventilen ausgerüstete Steuerblock einen Druckaufnehmer auf, der einen Druck des Fluids in dem zweiten Druckraum in ein elektrisches Signal wandelt.

Zum Betrieb des Steuerblocks mit zwei elektromagnetisch betätigte Ventilen und einem Druckaufnehmer, der vorzugsweise mit dem zweiten Druckraum fluidisch verbunden ist, steuert eine elektronische Steuerung die Ventile an und verarbeitet das elektrische Signal aus dem Druckaufnehmer. Dabei überwacht die elektronische Steuerung die Funktion der Ventile und die Dichtheit des zweiten Druckraums, dazu wird beispielsweise in dem zweiten Druckraum ein geringer Überdruck bewahrt, dessen zeitlicher Verlauf und dessen Relation zu den Drücken am Einlass und am Auslass von der elektronischen Steuerung überwacht wird.

Weitere Einzelheiten, Merkmale und Vorteile der Erfindung ergeben sich aus nachfolgender Beschreibung anhand der Zeichnung.

Es zeigt:
- Figur 1: eine Längsschnittdarstellung des Steuerblocks,
- Figur 2: eine Querschnittdarstellung der Membranabstützung mit Vertiefungen,
- Figur 3: eine Querschnittdarstellung der Membranabstützung mit einem Schaumkörper.

Figur 1 zeigt einen erfindungsgemäßen Steuerblock (1), der eine Aufnahme für zwei Ventile (2), einen Einlass (3), und einen Auslass (4) aufweist. Dabei enthalten die Ventile (2, 2') jeweils zwei Anschlüsse (7, 7', 8, 8'), die mit drei Druckräumen (5, 5', 5") fluidisch verbundenen sind und in Abhängigkeit von der Betätigung der Ventile (2, 2') die Druckräume (5, 5', 5") fluidisch verbinden.

Die drei Druckräume (5, 5', 5") sind innen einseitig mit drei Membranen (9, 9', 9") ausgekleidet, die jeweils von einer Abstützung (10, 10', 10") abgestützt sind, wobei die Abstützungen (10, 10', 10") in dem Steuerblock (1) gelagert sind.

Die Abstützungen (10, 10', 10") beschränken jeweils mittels ihrer Form und/oder mittels ihrer begrenzten Elastizität die Formänderungen der Membranen (9, 9', 9") bei betrieblich auftretenden Drücken in den Druckräumen (5, 5', 5") auf elastische Formänderungen.

In der Ausführung gemäß Fig. 2 weist die jeweilige Abstützung (10) einen Körper mit mehreren inneren Vertiefung (12) auf, die von der Membran (9) druckabhängig elastisch ausfüllbar sind.

Vorteilhafterweise sind, wie in Fig. 1 dargestellt, die jeweiligen Vertiefungen (12) der Abstützung (10) mit der Umgebung (23) außerhalb des Steuerblocks (1) fluidisch verbunden, wobei die Membran (9) den betreffenden Druckraum (7) gegen die Umgebung (23) abdichtet.

In der Ausführung gemäß Fig. 3 weist die Abstützung (10) einen Schaumkörper (16) auf, der eine Mehrzahl von Hohlräumen (15) enthält, die elastisch komprimierbar sind.

In einer nicht dargestellten Ausführung weist der Steuerblock (1) ein Ventil (2) auf, wobei der erste Anschluss (7) des Ventils (2) über den ersten Druckraum (5) mit dem Einlass (3) fluidisch verbunden ist und wobei der zweite Anschluss (8) des Ventils (2) über den zweiten Druckraum (5') mit dem Auslass (4) fluidisch verbunden ist.

In der Ausführung gemäß Fig. 1 weist der Steuerblock (1) zwei Ventile (2, 2') auf, wobei der erste Anschluss (7) des ersten Ventils (2) über den ersten Druckraum (5) mit dem Einlass (3) fluidisch verbunden ist, und wobei der zweite Anschluss (8) des ersten Ventils (2) über den zweiten Druckraum (5') mit dem ersten Anschluss (7') des zweiten Ventils (2') fluidisch verbunden ist, und wobei der zweite Anschluss (8') des zweiten Ventils (2') über den dritten Druckraum (5") mit dem Auslass (4) fluidisch verbunden ist.

Vorzugsweise weist der Steuerblock (1) ein Gehäuse (11) und einen Deckel (13) auf, der an dem Gehäuse (11) angeflanscht ist, wobei der Deckel (13) die Abstützung (10) enthält und wobei die Membran (9) den Fügespalt zwischen dem Gehäuse (11) und dem Deckel (13) abdichtet.

Vorteilhafterweise weist der Steuerblock (1) einen Druckaufnehmer (17) auf, der einen Druck des Fluids in dem zweiten Druckraum (5') in ein elektrisches Signal wandelt. Dieses elektrische Signal wird an eine elektronische Steuerung (18) geleitet, die das elektrische Signal aus dem Druckaufnehmer (17) verarbeitet. Die elektronische Steuerung (18) ist auch mit den Ventilen (2, 2') direkt oder indirekt elektrisch verbunden und beinflusst die Ventile (2, 2'). Dabei werden die Funktion der Ventile (2, 2') und die Dichtheit des zweiten Druckraums (5') überwacht.

Die vorhergehende Beschreibung gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Ansprüche zu verlassen.

### Bezugszeichenliste

- 1: Steuerblock
- 2: Ventil
- 3: Einlass
- 4: Auslass
- 5: Druckraum
- 7: Anschluss
- 8: Anschluss
- 9: Membran
- 10: Abstützung
- 11: Gehäuse
- 12: Vertiefung
- 13: Deckel
- 15: Hohlraum
- 16: Schaumkörper
- 17: Druckaufnehmer
- 18: elektronische Steuerung
- 23: Umgebung

## Patentansprüche

1. Steuerblock (1), aufweisend mindestens eine Aufnahme für mindestens ein Ventil (2), einen Einlass (3), und einen Auslass (4), wobei das mindestens eine Ventil (2) zwei Anschlüsse (7, 8) aufweist, die mit unterschiedlichen Druckräumen (5, 5') fluidisch verbundenen sind und in Abhängigkeit von der Betätigung des mindestens einen Ventils (2) die Druckräume (5, 5') fluidisch verbindet,
wobei die mindestens zwei Druckräume (5, 5') innen einseitig jeweils mit einer Membran (9) ausgekleidet sind, die jeweils von einer Abstützung (10) mindestens teilweise abgestützt ist,
**dadurch gekennzeichnet, dass**
die Abstützung (10) in dem Steuerblock (1) gelagert ist, und wobei die Abstützung (10) mittels ihrer Form und/oder mittels ihrer begrenzten Elastizität die Formänderungen der Membran (9) bei betrieblich auftretenden Drücken in den mindestens zwei Druckräumen (5, 5') auf elastische Formänderungen beschränkt.

2. Steuerblock (1) nach Anspruch 1, **dadurch gekennzeichnet, dass** die Abstützung (10) einen Schaumkörper (16) aufweist, der eine Mehrzahl von Hohlräumen (15) enthält, die elastisch komprimierbar sind.

3. Steuerblock (1) nach Anspruch 1 oder 2, **dadurch gekennzeichnet, dass** die Abstützung (10) einen Körper mit mindestens einer inneren Vertiefung (12) aufweist, die von der Membran (9) und/oder dem Schaumkörper (16) druckabhängig elastisch ausfüllbar ist.

4. Steuerblock (1) nach Anspruch 3, **dadurch gekennzeichnet, dass** die mindesten eine Vertiefung (12) der Abstützung (10) mit der Umgebung (23) außerhalb des Steuerblocks (1) fluidisch verbunden ist, wobei die Membran (9) den ersten Druckraum (7) gegen die Umgebung (23) abdichtet.

5. Steuerblock (1) nach einem der vorhergehenden Ansprüche, **dadurch gekennzeichnet, dass** dieser ein Ventil (2) aufweist, wobei der erste Anschluss (7) des Ventils (2) über den ersten Druckraum (5) mit dem Einlass (3) fluidisch verbunden ist und wobei der zweite Anschluss (8) des Ventils (2) über den zweiten Druckraum (5') mit dem Auslass (4) fluidisch verbunden ist.

6. Steuerblock (1) nach einem der Ansprüche 1 bis 4, **dadurch gekennzeichnet, dass** dieser zwei Ventile (2, 2') aufweist,
wobei der erste Anschluss (7) des ersten Ventils (2) über den ersten Druckraum (5) mit dem Einlass (3) fluidisch verbunden ist,
und wobei der zweite Anschluss (8) des ersten Ventils (2) über den zweiten Druckraum (5') mit dem ersten Anschluss (7') des zweiten Ventils (2') fluidisch verbunden ist,
und wobei der zweite Anschluss (8') des zweiten Ventils (2') über den dritten Druckraum (5") mit dem Auslass (4) fluidisch verbunden ist.

7. Steuerblock (1) nach einem der vorhergehenden Ansprüche, **dadurch gekennzeichnet, dass** dieser ein Gehäuse (11) und einen Deckel (13) aufweist, der an dem Gehäuse (11) angeflanscht ist, wobei der Deckel (13) die Abstützung (10) aufnimmt und wobei die Membran (9) den Fügespalt zwischen dem Gehäuse (11) und dem Deckel (13) abdichtet.

8. Steuerblock (1) nach Anspruch 7, **dadurch gekennzeichnet, dass** das Gehäuse (11) und der Deckel (13) aus einem Kunststoff bestehen und durch Spritzgießen geformt sind.

9. Steuerblock (1) nach einem der Ansprüche 6 bis 8, **dadurch gekennzeichnet, dass** dieser einen Druckaufnehmer (17) aufweist, der einen Druck des Fluids in dem zweiten Druckraum (5') in ein elektrisches Signal wandelt.

## Claims

1. Control block (1) having at least one receptacle for at least one valve (2), an inlet (3) and an outlet (4), wherein the at least one valve (2) has two ports (7, 8), which are connected fluidically to different pressure spaces (5, 5') and, in a manner dependent on the actuation of the at least one valve (2), fluidically connect the pressure spaces (5, 5'), wherein the at least two pressure spaces (5, 5') are lined in each case with a diaphragm (9) at the inside on one side, the diaphragm in each case being supported at least partially by a support (10),
**characterized in that**
the support (10) is mounted in the control block (1), and wherein the support (10), by means of its shape and/or by means of its limited elasticity, limits the changes in shape of the diaphragm (9) at pressures in the at least two pressure spaces (5, 5') that occur during operation to elastic changes in shape.

2. Control block (1) according to Claim 1, **characterized in that** the support (10) has a foam body (16) which contains a plurality of cavities (15) which are elastically compressible.

3. Control block (1) according to Claim 1 or 2, **characterized in that** the support (10) has a body with at least one inner depression (12) which is able to be filled elastically in a pressure-dependent manner by the diaphragm (9) and/or the foam body (16).

4. Control block (1) according to Claim 3, **characterized in that** the at least one depression (12) of the support (10) is connected fluidically to the surroundings (23) outside the control block (1), wherein the diaphragm (9) seals off the first pressure space (7) with respect to the surroundings (23) .

5. Control block (1) according to one of the preceding claims, **characterized in that** this has one valve (2), wherein the first port (7) of the valve (2) is connected fluidically to the inlet (3) via the first pressure space (5), and wherein the second port (8) of the valve (2) is connected fluidically to the outlet (4) via the second pressure space (5').

6. Control block (1) according to one of Claims 1 to 4, **characterized in that** this has two valves (2, 2'),
wherein the first port (7) of the first valve (2) is connected fluidically to the inlet (3) via the first pressure space (5),
and wherein the second port (8) of the first valve (2) is connected fluidically to the first port (7') of the second valve (2') via the second pressure space (5'),
and wherein the second port (8') of the second valve (2') is connected fluidically to the outlet (4) via the third pressure space (5").

7. Control block (1) according to one of the preceding claims, **characterized in that** this has a housing (11) and a cover (13) which is flange-mounted to the housing (11), wherein the cover (13) accommodates the support (10), and wherein the diaphragm (9) seals off the joint gap between the housing (11) and the cover (13) .

8. Control block (1) according to Claim 7, **characterized in that** the housing (11) and the cover (13) consist of a plastic and are moulded by injection moulding.

9. Control block (1) according to one of Claims 6 to 8, **characterized in that** this has a pressure transducer (17), which converts a pressure of the fluid in the second pressure space (5') into an electrical signal.

## Revendications

1. Bloc de commande (1), présentant au moins un logement pour au moins une soupape (2), une entrée (3) et une sortie (4), ladite au moins une soupape (2) présentant deux raccords (7, 8) en communication fluidique avec différentes chambres de pression (5, 5') et établissant la communication fluidique entre les chambres de pression (5, 5') en fonction de l'actionnement de ladite au moins une soupape (2),
dans lequel les au moins deux chambres de pression (5, 5') sont garnies à l'intérieur sur un côté respectivement d'une membrane (9) qui est au moins partiellement supportée par un support (10) respectivement,
**caractérisé en ce que** le support (10) est monté dans le bloc de commande (1), et dans lequel le support (10) limite, au moyen de sa forme et/ou au moyen de son élasticité limitée, les variations de forme de la membrane (9) pour des pressions apparaissant en service dans les au moins deux chambres de pression (5, 5') à des variations de forme élastiques.

2. Bloc de commande (1) selon la revendication 1, **caractérisé en ce que** le support (10) présente un corps de mousse (16) qui contient une pluralité de cavités (15) qui peuvent être comprimées de manière élastique.

3. Bloc de commande (1) selon la revendication 1 ou 2, **caractérisé en ce que** le support (10) présente un corps doté d'au moins un creux intérieur (12) qui peut être comblé élastiquement par la membrane (9) et/ou le corps de mousse (16), en fonction de la pression.

4. Bloc de commande (1) selon la revendication 3, **caractérisé en ce que** ledit au moins un creux (12) du support (10) est en communication fluidique avec l'environnement (23) à l'extérieur du bloc de commande (1), la membrane (9) rendant étanche la première chambre de pression (7) par rapport à l'environnement (23).

5. Bloc de commande (1) selon l'une quelconque des revendications précédentes, **caractérisé en ce qu'**il présente une soupape (2), le premier raccord (7) de la soupape (2) étant en communication fluidique avec l'entrée (3) en passant par la première chambre de pression (5), et le deuxième raccord (8) de la soupape (2) étant en communication fluidique avec la sortie (4) en passant par la deuxième chambre de pression (5').

6. Bloc de commande (1) selon l'une quelconque des revendications 1 à 4, **caractérisé en ce qu'**il présente deux soupapes (2, 2'),
le premier raccord (7) de la première soupape (2) étant en communication fluidique avec l'entrée (3) en passant par la première chambre de pression (5),
et le deuxième raccord (8) de la première soupape (2) étant en communication fluidique avec le première raccord (7') de la deuxième soupape (2') en passant par la deuxième chambre de pression (5'),
et le deuxième raccord (8') de la deuxième soupape (2') étant en communication fluidique avec la sortie (4) en passant par la troisième chambre de pression (5").

7. Bloc de commande (1) selon l'une quelconque des revendications précédentes, **caractérisé en ce qu'**il présente un boîtier (11) et un couvercle (13) bridé sur le boîtier (11), dans lequel le couvercle (13) reçoit le support (10) et la membrane (9) rend étanche la fente de jointure entre le boîtier (11) et le couvercle (13).

8. Bloc de commande (1) selon la revendication 7, **caractérisé en ce que** le boîtier (11) et le couvercle (13) sont en matière plastique et formés par moulage par injection.

9. Bloc de commande (1) selon l'une quelconque des revendications 6 à 8, **caractérisé en ce qu'**il présente un transducteur de pression (17) qui convertit une pression du fluide dans la deuxième chambre de pression (5') en signal électrique.
